# EUROPÄISCHE PATENTSCHRIFT

(11) **EP 1 757 450 B1**
(45) Veröffentlichungstag und Bekanntmachung des Hinweises auf die Patenterteilung: **07.07.2010**
(21) Anmeldenummer: 06015116.4
(22) Anmeldetag: 20.07.2006
(51) Int. Cl.: B41F 23/00

(54) **Bogendruckmaschine**
Sheet printing machine
Machine d'impression de feuilles

(30) Priorität: 17.08.2005 DE 102005038834
(43) Veröffentlichungstag der Anmeldung: 28.02.2007
(73) Patentinhaber: manroland AG, 63075 Offenbach/Main (DE)
(72) Erfinder: Beteil, Ulrich, 63834 Sulzbach (DE); Ihme, Andreas, 49525 Lengerich (DE); Klitza, Alexander, 55129 Mainz (DE); Richter, Hansjörg, 63500 Seligenstadt (DE)
(74) Vertreter: Stahl, Dietmar

(56) Entgegenhaltungen:
- EP-A- 0 503 530
- EP-A- 1 084 972
- EP-A- 1 464 491
- DE-A1- 10 232 255

## Beschreibung

Die Erfindung betrifft eine Bogendruckmaschine nach dem Oberbegriff des Anspruchs 1.

Bogendruckmaschinen dienen dem Bedrucken bogenförmiger Bedruckstoffe, sogenannter Druckbogen, wobei zu bedruckende Druckbogen im Bereich eines Anlegers in den Druckprozess eingeschleust und im Bereich eines Auslegers aus dem Druckprozess ausgeschleust werden. Zwischen dem Anleger und dem Ausleger der Druckmaschine sind mehrere Druckwerke und gegebenenfalls Lackwerke positioniert, wobei in jedem Druckwerk oder auch Lackwerk ein Teildruckbild in einer speziellen Druckfarbe bzw. in Lack auf den Bedruckstoff aufgetragen wird.

Die zu bedruckenden Druckbogen können aus einer Vielzahl unterschiedlicher Materialien hergestellt sein. Sollen als Kunststofffolien ausgebildete Druckbogen bedruckt werden, so ist festzustellen, dass insbesondere UV-härtende Druckfarben oder wasserbasierte Druckfarben nur sehr schlecht auf den Druckbogen haften. Dies ist insbesondere dann der Fall, wenn Druckbogen aus schwer bedruckbaren Bedruckstoffen wie Polypropylen (PP, HDPP, LDPP) oder Polyethylen (PE, HDPE, LDPE) bedruckt werden sollen. So handelt es sich bei diesen Kunststoffen um Materialen, welche herstellungsbedingt eine geringe Oberflächenspannung und/oder eine geringe Polarität aufweisen, wodurch beim Drucken mit UVhärtenden Druckfarben oder wasserbasierte Druckfarben oder Lacken eine schlechte Benetzung der Druckbogen und/oder Haftung der Druckfarbe resultiert. Zur Erhöhung der Oberflächenspannung von Bedruckstoffen und damit zur Verbesserung der Benetzungsfähigkeit bzw. Bedruckbarkeit derselben ist es aus dem Stand der Technik bereits bekannt, die Bedruckstoffe einer sogenannten Koronabehandlung zu unterziehen.

So offenbart die DE 102 32 255 A1 eine Einrichtung zum Behandeln der Oberflächen von Bedruckstoffen in Druckmaschinen, wobei der Bedruckstoff im Bereich einer Korona-Elektrode mit Elektronen beschossen wird. Hierbei dient ein Druckzylinder, auf welchem der Bedruckstoff beim Vorbeibewegen an der Korona-Elektrode geführt ist, als Gegenelektrode, so dass eine elektrische Entladung, die zwischen der Korona-Elektrode und dem als Gegenelektrode dienenden Druckzylinder durchgeführt wird, durch den Bedruckstoff hindurch erfolgt. Demgegenüber offenbart die DE 20 2004 008 285 U1 eine Vorrichtung zur Koronabehandlung von Bedruckstoffen, bei der elektrische Entladungen zwischen Elektroden und als Düsen ausgebildeten Gegenelektroden erfolgt. Bei einer derartigen Vorrichtung sind die Elektroden und die als Düse ausgebildeten Gegenelektroden auf einer Seite eines zu behandelnden Druckbogens positioniert. Das bei der elektrischen Entladung erzeugte Plasma wird mithilfe eines Gases, nämlich mithilfe von Druckluft, auf die zu behandelnde Oberfläche des Druckbogens geleitet. Den aus dem Stand der Technik bekannten Einrichtungen zur Koronabehandlung von Druckbogen ist gemeinsam, dass mit denselben Druckbogen lediglich an einer Seite einer Koronabehandlung unterzogen werden können. Eine beidseitige sowie vollflächige Koronabehandlung von zu bedruckenden Druckbogen ist mit den aus dem Stand der Technik bekannten Anordnungen nicht möglich.

Weiterhin ist aus der EP 1 464 491 A2 eine Maschine für den Bogenrotationsdruck oder für die Bogenbeschichtung bekannt. Die Maschine zeigt einen Bogenanleger für die Einzelbogenanlage und eine der Zuführung von Einzelbogen zugeordnete Oberflächenveredelungsstation. Die Oberflächenveredelungsstation weist Einrichtungen zur Coronabehandlung auf, die der Oberseite und der Unterseite der einzeln zugeförderten Bogen zugeordnet sind.

Hiervon ausgehend liegt der vorliegenden Erfindung das Problem zugrunde, eine neuartige Bogendruckmaschine zu schaffen. Dieses Problem wird durch eine Bogendruckmaschine gemäß Anspruch 1 gelöst. Erfindungsgemäß ist die Bogendruckmaschine, die vorzugsweise für den Schön- und Widerdruck ausgebildet ist, durch folgende Merkmale gekennzeichnet:
b) der Fördertisch umfasst mindestens zwei in Förderrichtung der Druckbogen gesehen hintereinander angeordnete Fördersysteme, wobei im Bereich des Fördertischs mehrere Koronabehandlungseinrichtungen angeordnet

sind, mithilfe derer die Druckbogen an Oberseite und Unterseite einer vollflächigen Koronabehandlung unterziehbar sind; c) in Förderrichtung der Druckbogen gesehen ist stromabwärts des Fördertischs eine Unterschuppeinrichtung positioniert, die aus den im Bereich des Fördertischs überlappungslos geförderten Druckbogen einen Suppenstrom aus sich teilweise überlappenden Druckbogen erzeugt; d) die Druckbogen sind als Schuppenstrom über einen in Förderrichtung der Druckbogen gesehen stromabwärts der Unterschuppeinrichtung positionierten Anlegtisch einem Druckwerk oder Lackwerk der Bogendruckmaschine zuführbar.

Bei der erfindungsgemäßen Bogendruckmaschine können Druckbogen außerhalb des Bereichs der Druckwerke bzw. Lackwerke der Bogendruckmaschine stromabwärts des Anlegers sowie stromaufwärts des ersten Druckwerks bzw. Lackwerks beidseitig und vollflächig einer Koronabehandlung unterzogen werden. Hierzu ist der Anleger als Einzelbogenanleger ausgeführt, so dass die vom Anlegstapel abgehobenen Druckbogen im Bereich des dem Einzelbogenanleger nachgeordneten Fördertischs überlappungslos transportiert werden können. Im Bereich des Fördertischs sind mehrere Koronabehandlungseinrichtungen angeordnet, mithilfe derer die vereinzelten Druckbogen beidseitig und vollflächig einer Koronabehandlung unterzogen werden. Stromabwärts des Fördertischs ist eine Unterschuppeinrichtung vorgesehen, welche die koronabehandelten Druckbogen zu einem Schuppenstrom vereint, der über den stromabwärts der Unterschuppeinrichtung angeordneten Anlegtisch einem ersten Druckwerk bzw. Lackwerk der Bogendruckmaschine zugeführt wird. Dadurch, dass die Koronabehandlung außerhalb der Druckwerke bzw. Lackwerke erfolgt, sind keine baulichen Veränderungen an den Druckwerken bzw. Lackwerken erforderlich. Weiterhin gibt es keine räumlichen Einschränkungen für die Anordnung der Koronabehandlungseinrichtungen. Mit der Erfindung ist eine besonders effektive Koronabehandlung von zu bedruckenden Druckbogen unmittelbar vor dem eigentlichen Bedrucken derselben möglich, und zwar inline in der Bogendruckmaschine bzw. inline zum Druckprozess.

Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: einen Ausschnitt aus einer erfindungsgemäßen Bogendruckmaschine nach einem ersten Ausführungsbeispiel der Erfindung,
- Fig. 2:: ein Detail der erfindungsgemäßen Bogendruckmaschine in Blickrichtung II gemäß Fig. 1,
- Fig. 3:: einen Ausschnitt aus einer erfindungsgemäßen Bogendruckmaschine nach einem zweiten Ausführungsbeispiel der Erfindung, und
- Fig. 4:: ein Detail der erfindungsgemäßen Bogendruckmaschine in Blickrichtung IV gemäß Fig. 3.

Fig. 1 zeigt einen Ausschnitt aus einer für den Schön- und Widerdruck ausgebildeten, erfindungsgemäßen Bogendruckmaschine nach einem ersten Ausführungsbeispiel der Erfindung im Bereich eines Anlegers 10, in welchem zu beruckende Druckbogen in Form eines Anlegstapels 11 bereitgehalten werden. Mithilfe des Anlegers 10 werden die Druckbogen vom Anlegstapel 11 entnommen bzw. abgehoben und zum Bedrucken derselben in Richtung auf eine Druckeinheit 12 der Bogendruckmaschine bewegt, wobei die Druckeinheit 12 mehrere Druckwerke 13 sowie gegebenenfalls Lackwerke umfassen kann. Handelt es sich bei den zu bedruckenden Druckbogen um Druckbogen aus einem Material, welches herstellungsbedingt eine geringe Oberflächenspannung und/oder eine geringe Polarität aufweist, so benetzt und/oder haftet beim Bedrucken der Druckbogen die Druckfarbe bzw. der Lack nur unzureichend auf den Druckbogen. Zur Erhöhung der Oberflächenspannung der Bedruckstoffe und damit zur Verbesserung der Bedruckbarkeit derselben werden daher die Druckbogen vor dem Bedrucken einer Koronabehandlung unterzogen.

Bei der erfindungsgemäßen Druckmaschine gemäß Fig. 1 ist der Anleger 10 als Einzelbogenanleger ausgebildet. Der Einzelbogenanleger 10 hebt vom Anlegstapel 11 zu bedruckende Druckbogen 14 ab und vereinzelt die Druckbogen 14 derart, dass die Druckbogen 14 im Bereich eines in Förderrichtung (siehe Richtungspfeil 15) derselben gesehen stromabwärts des Einzelbogenanlegers 10 angeordneten Fördertischs 16 überlappungslos transportiert werden können.

Der Fördertisch 16 verfügt über mindestens zwei in Förderrichtung (Richtungspfeil 15) der Druckbogen gesehen hintereinander angeordnete und quer zur Förderrichtung der Druckbogen versetzte Fördersysteme 17 und 18, wobei die Fördersysteme 17 und 18 der Fördertischs 16 im gezeigten Ausführungsbeispiel von jeweils zwei parallel zueinander verlaufenden Saugbändern 19 bzw. 20 gebildet sind. Die Saugbänder 19 und 20 berühren die Druckbogen 14 beim Transport derselben entlang des Fördertischs 16 im Bereich einer Unterseite derselben, jedoch nicht im Bereich einer Oberseite der Druckbogen 14.

Die im Bereich des Fördertischs 16 überlappungslos transportierten Druckbogen 14 werden mithilfe von im Bereich des Fördertischs 16 angeordneten Koronabehandlungseinrichtungen 21, 22 und 23 beidseitig sowie vollflächig einer Koronabehandlung unterzogen. Im Bereich der Oberseite ist hierzu, da die überlappungslos transportierten Druckbogen 14 im Bereich der Oberseite nicht mit den Fördersystemen in Kontakt kommen, lediglich eine Koronabehandlungseinrichtung 21 erforderlich, die oberhalb des Fördertischs 16 angeordnet ist. Zur vollflächigen Koronabehandlung der Unterseite der Druckbogen 14 sind hingegen zwei Koronabehandlungseinrichtungen 22 und 23 erforderlich, wobei eine Koronabehandlungseinrichtung 22 im Bereich des Fördersystems 17 und die andere Koronabehandlungseinrichtung 23 im Bereich des Fördersystems 18 angeordnet ist. Durch die beiden unterhalb des Fördertischs 16 angeordneten Koronabehandlungseinrichtungen 22 und 23 und den Versatz der Fördersysteme 17 und 18 des Fördertischs 16 lassen sich die Druckbogen 14 auch im Bereich deren Unterseite einer vollflächigen Koronabehandlung unterziehen.

In Transportrichtung (Richtungspfeil 15) der Druckbogen 14 gesehen, ist stromabwärts des Fördertischs 16 eine Unterschuppeinrichtung 24 angeordnet. Im Bereich der Unterschuppeinrichtung 24 wird aus den im Bereich des Fördertischs 16 überlappungslos transportierten Druckbogen 14 ein Schuppenstrom 25 aus Druckbogen 14 erzeugt, wobei dieser Schuppenstrom 25 mithilfe eines Anlegtischs 26 der Druckeinheit 12 der erfindungsgemäßen Bogendruckmaschine zugeführt wird.

Wie bereits erwähnt, erzeugt die Unterschuppeinrichtung 24 aus den im Bereich des Fördertischs 16 überlappungslos transportierten Druckbogen 14 einen Schuppenstrom 25 aus überlappten Druckbogen 14, wobei hierzu die Unterschuppeinrichtung 24 eine Bogenhubeinrichtung umfasst, welche Druckbogen im Bereich der Unterschuppeinrichtung 24 an der Hinterkante derselben anhebt. Unter die angehobene Hinterkante eines Druckbogens kann ein nachfolgender Druckbogen, der im Vergleich zu dem an der Hinterkante angehobenen Druckbogen im Bereich der Unterschuppeinrichtung 24 mit einer höheren Geschwindigkeit transportiert wird, mit einer Vorderkante unter die angehobene Hinterkante des vorhergehenden Druckbogens geschoben werden. Hierdurch wird aus den überlappungslos transportierten Druckbogen 14 der Schuppenstrom 25 erzeugt.

Fig. 3 zeigt ein zweites Ausführungsbeispiel einer erfindungsgemäßen Bogendruckmaschine, wobei zur Vermeidung unnötiger Wiederholungen für gleiche Baugruppen gleiche Bezugsziffern verwendet werden und nachfolgend nur auf die Details eingegangen wird, durch die sich das Ausführungsbeispiel der Fig. 3 vom Ausführungsbeispiel der Fig. 1 unterscheidet.

So umfasst im Ausführungsbeispiel der Fig. 3 der Fördertisch 16, im Bereich dessen die Druckbogen 14 überlappungslos gefördert werden, wiederum zwei Fördersysteme 17 und 18. Die Fördersysteme 17 und 18 des Ausführungsbeispiels der Fig. 3 werden von vorzugsweise formatbreiten Saugbändern 27 und 28 gebildet, wobei die Druckbogen 14 im Bereich des Saugbands 27 des Fördersystems 18 an einer Unterseite derselben und im Bereich des Saugbands 28 des Fördersystems 17 an einer Oberseite derselben beim Transport entlang des Fördertischs 16 ergriffen werden. In diesem Fall sind dann zur beidseitigen sowie vollflächigen Koronabehandlung der Druckbogen 14 zwei Koronabehandlungseinrichtungen 29 und 30 vorhanden, nämlich eine Koronabehandlungseinrichtung 29 im Bereich des Fördersystems 18 und eine Koronabehandlungseinrichtung 30 im Bereich des Fördersystems 17 des Fördertischs 16. Die Koronabehandlungseinrichtung 29, die im Bereich des Fördersystems 18 angeordnet ist, dient der vollflächigen Koronabehandlung einer Oberseite der Druckbogen 14 und ist daher oberhalb des Fördertischs 16 angeordnet. Die Koronabehandlungseinrichtung 30, die im Bereich des Fördersystems 17 angeordnet ist und der vollflächigen Koronabehandlung der Unterseite der Druckbogen 14 dient, ist unterhalb des Fördertischs 16 positioniert.

Wie bereits erwähnt, sind im Ausführungsbeispiel der Fig. 3 die Saugbänder 27 und 28 formatbreit ausgeführt und demnach an das Format der Druckbogen 14 angepasst, wodurch insbesondere am Fördersystem 17, im Bereich dessen die Druckbogen an der Oberseite erfasst werden, eine flächige Anlage der Druckbogen 14 am Saugband 28 des Fördersystem 17 gewährleistet wird. Hierdurch wird über die gesamte Formatbreite der Druckbogen ein gleichmäßiger Abstand zur Koronabehandlungseinrichtung 30 beibehalten.

Das Ausführungsbeispiel der Fig. 3 verfügt gegenüber dem Ausführungsbeispiel der Fig. 1 über den Vorteil, dass bei der Koronabehandlung der Unterseite der Druckbogen 14 der Abstand zwischen den Druckbogen 14 und der Koronabehandlungseinrichtung geringer ist, so dass die Koronabehandlungseinrichtung dann mit einer geringeren Leistung betrieben werden kann.

Im Sinne der hier vorliegenden Erfindung erfolgt die beidseitige sowie vollflächige Koronabehandlung von zu bedruckenden Druckbogen außerhalb der Druckwerke bzw. Lackwerke einer Bogendruckmaschine. Dadurch müssen die Koronabehandlungseinrichtungen nicht in einen räumlich eng begrenzten Bereich in ein Druckwerk der Druckmaschine integriert werden. Insofern bestehen keine räumlichen Einschränkungen für die Koronabehandlung. Die Koronabehandlung erfolgt inline zum Druckprozess.

Vorzugsweise wird der Einzelbogenanleger, der Fördertisch sowie die Unterschuppeinrichtung auf einem Schienensystem gelagert, so dass die gesamte Einheit aus Einzelbogenanleger, Fördertisch und Unterschuppeinrichtung dann, wenn keine Koronabehandlung der Druckbogen erforderlich ist, aus dem Anlegerbereich der Bogendruckmaschine entfernt werden kann.

### Bezugszeichenliste

- 10: Anleger
- 11: Anlegstapel
- 12: Druckeinheit
- 13: Druckwerk
- 14: Druckbogen
- 15: Richtungspfeil
- 16: Fördertisch
- 17: Fördersystem
- 18: Fördersystem
- 19: Saugband
- 20: Saugband
- 21: Koronabehandlungseinrichtung
- 22: Koronabehandlungseinrichtung
- 23: Koronabehandlungseinrichtung
- 24: Unterschuppeinrichtung
- 25: Schuppenstrom
- 26: Anlegtisch
- 27: Saugband
- 28: Saugband
- 29: Koronabehandlungseinrichtung
- 30: Koronabehandlungseinrichtung

## Patentansprüche

1. Bogendruckmaschine, mit einem Anleger für zu bedruckende Druckbogen, wobei der Anleger Druckbogen von einem Anlegstapel entnimmt, mit mindestens einem Druckwerk und/oder Lackwerk zum Bedrucken der Druckbogen, mit einem Ausleger zum Ausschleusen bedruckter Druckbogen, und mit mindestens einer Einrichtung zur Koronabehandlung der Druckbogen, um eine Oberflächenspannung der Druckbogen und damit Benetzbarkeit derselben mit Druckfarbe und/oder Lack zu erhöhen, wobei
a) der Anleger als Einzelbogenanleger (10) ausgebildet ist, der die vom Anlegstapel (11) abgehobenen Druckbogen derart vereinzelt, dass dieselben von einem in Förderrichtung der Druckbogen gesehen stromabwärts des Einzelbogenanlegers (10) angeordneten Fördertisch (16) überlappungslos förderbar sind,
**dadurch gekennzeichnet, dass**:
b) der Fördertisch (16) mindestens zwei in Förderrichtung der Druckbogen gesehen hintereinander angeordnete Fördersysteme (17, 18) umfasst, wobei dem Fördertisch (16) zugeordnet mehrere Koronabehandlungseinrichtungen (21, 22, 23; 29, 30) angeordnet sind, mit Hilfe derer die Druckbogen an Oberseite und Unterseite einer vollflächigen Koronabehandlung unterziehbar sind,
c) in Förderrichtung der Druckbogen gesehen stromabwärts des Fördertischs (16) eine Unterschuppeinrichtung (24) positioniert ist, die aus den von dem Fördertisch (16) überlappungslos geförderten Druckbogen einen Schuppenstrom aus sich teilweise überlappenden Druckbogen erzeugt,
d) die Druckbogen als Schuppenstrom über einen in Förderrichtung der Druckbogen gesehen stromabwärts der Unterschuppeinrichtung (14) positionierten Anlegtisch (26) einem Druckwerk oder Lackwerk zuführbar sind, wobei
e) die Fördersysteme (17, 18) des Fördertischs von Saugbändern (27, 28) gebildet sind, wobei die Saugbänder eines ersten Fördersystems die Druckbogen ausschließlich an deren Unterseite und die Saugbänder eines zweiten Fördersystems die Druckbogen ausschließlich an deren Oberseite berühren, und wobei weiterhin
f) zur vollflächigen Koronabehandlung der Oberseite und der Unterseite der Druckbogen im Bereich beider Fördersysteme (17, 18) des Fördertischs (16) jeweils ausschließlich eine Koronabehandlungseinrichtung (29, 30) positioniert ist, nämlich im Bereich des ersten Fördersystems (17) oberhalb und im Bereich des zweiten Fördersystems (18) unterhalb des Fördertischs (16).

2. Bogendruckmaschine nach Anspruch 1, **dadurch gekennzeichnet, dass** die Fördersysteme (17, 18) des Fördertischs quer zur Förderrichtung der Druckbogen versetzt und von Saugbändern (19, 20) gebildet sind, welche die Druckbogen ausschließlich an deren Unterseite berühren.

3. Bogendruckmaschine nach Anspruch 1 oder 2, **dadurch gekennzeichnet, dass** zur vollflächigen Koronabehandlung der Oberseite der Druckbogen im Bereich des Fördertischs (16) ausschließlich eine Koronabehandlungseinrichtung (21) oberhalb des Fördertischs (16) positioniert ist.

4. Bogendruckmaschine nach einem oder mehreren der Ansprüche 1 bis 3, **dadurch gekennzeichnet, dass** zur vollflächigen Koronabehandlung der Unterseite der Druckbogen im Bereich des Fördertischs (16) ausschließlich zwei Koronabehandlungseinrichtungen (22, 23) unterhalb des Fördertischs (16) positioniert sind, wobei den in Förderrichtung der Druckbogen gesehen hintereinander angeordneten Fördersystemen (17, 18) zugeordnet jeweils eine derartige Koronabehandlungseinrichtung (22, 23) angeordnet ist.

## Claims

1. A sheet-fed printing press with a feeder for printing sheets to be printed, wherein the feeder removes printing sheets from a feeder stack, with at least one printing system and/or varnishing system for the printing of the printing sheets, with a delivery for outward-transferring printed printing sheets and with at least one device for corona treatment of the printing sheets in order to increase a surface tension of the printing sheets and thus the wettability with printing ink and/or varnish of said printing sheets, wherein
a) the feeder is designed as individual sheet feeder (10) which singles out the printing sheets lifted off the feeder stack (11) in such a manner that these can be conveyed from a conveying table (16) arranged downstream of the individual sheet feeder (10) seen in conveying direction of the printing sheets, **characterized in that**
b) the conveying table (16) comprises at least two conveying systems (17, 18) arranged one after the other seen in conveying direction of the printing sheets, wherein assigned to the conveying table (16) a plurality of corona treatment devices (21, 22, 23; 29, 30) are arranged, with the help of which the printing sheets can be subjected to a full area corona treatment on top and bottom,
c) seen in conveying direction of the printing sheets downstream of the conveying table (16) a shingling device (24) is positioned, which from the printing sheets conveyed without overlap from the conveying table (16) generates a shingled flow of partially overlapping printing sheets,
d) the printing sheets as shingled flow can be fed to a printing system or varnish system via a feeder table (26) positioned downstream of the shingling device (24) seen in conveying direction of the printing sheets, wherein
e) the conveying systems (17, 18) of the conveying table are formed by suction conveyors (27, 28), wherein the suction conveyors of a first conveying system touch the printing sheets exclusively on their bottom and the suction conveyors of a second conveying system exclusively on their top and wherein in addition
f) for the full area corona treatment of the top and the bottom of the printing sheets in the region of both conveying systems (17, 18) of the conveying table (16) a corona treatment device (29, 30) each is exclusively positioned, namely in the region of the first conveying system (17) above and in the region of the second conveying system (18) below the conveying table (16).

2. The sheet-fed printing press according to Claim 1, **characterized in that** the conveying systems (17, 18) of the conveying table are offset transversely to the conveying direction of the printing sheets and formed by suction conveyors (19, 20) which exclusively touch the printing sheets at their bottom.

3. The sheet-fed printing press according to Claim 1 or 2, **characterized in that** for the full area corona treatment of the top of the printing sheets in the region of the conveying table (16) a corona treatment device (21) is exclusively positioned above the conveying table (16).

4. The sheet-fed printing press according to any one or several of the Claims 1 to 3, **characterized in that** for the full area corona treatment of the bottom of the printing sheets in the region of the conveying table (16) two corona treatment devices (22, 23) are exclusively positioned below the conveying table (16), wherein one such corona treatment device (22, 23) assigned to the conveying systems (17, 18) arranged one after the other seen in conveying direction of the printing sheets is arranged.

## Revendications

1. Machine d'impression de feuilles, comportant un margeur pour les feuilles d'impression à imprimer, le margeur prélevant des feuilles sur une pile de margeage, au moins une unité d'impression et/ou unité de vernissage pour l'impression des feuilles d'impression, un bras pour éjecter les feuilles d'impression imprimées et au moins un dispositif de traitement au corona des feuilles d'impression afin d'augmenter une tension surfacique des feuilles d'impression et ainsi la faculté de réticulation de celles-ci par de l'encre d'impression et/ou du vernis,
a) le margeur se présentant sous forme d'un margeur pour feuilles isolées (10) qui isole les feuilles d'impression soulevées de la pile de margeage (11) de manière ce que celles-ci puissent être transportées sans se chevaucher par un plateau convoyeur (16) disposé en aval du margeur pour feuilles isolées (10), vu dans le sens de convoyage des feuilles d'impression,
**caractérisée en ce que**
b) le plateau convoyeur (16) comprend au moins deux systèmes de convoyage (17, 18) disposés l'un derrière l'autre, vu dans le sens de convoyage des feuilles d'impression, plusieurs dispositifs de traitement au corona (21, 22, 23, 29, 30) étant disposés en association avec le plateau convoyeur (16), dispositifs à l'aide desquels les feuilles d'impression peuvent être soumises à un traitement au corona sur toute leur surface au recto et au verso,
c) vu dans le sens de convoyage des feuilles d'impression, en aval du plateau convoyeur (16), est positionné un dispositif d'imbrication (24) qui, à partir des feuilles d'impression convoyées sans se chevaucher par le plateau convoyeur (16), crée un flux imbriqué de feuilles d'impression se chevauchant partiellement,
d) les feuilles d'impression peuvent être amenées à une unité d'impression ou une unité de vernissage sous forme d'un flux imbriqué à l'aide d'un plateau convoyeur (26) positionné en aval du dispositif d'imbrication (24), vu dans le sens de convoyage des feuilles d'impression,
e) les systèmes de convoyage (17, 18) du plateau convoyeur étant constitués par des bandes à succion (27, 28), les bandes à succion d'un premier système de convoyage touchant les feuilles d'impression exclusivement sur leur recto et les bandes à succion d'un second système de convoyage touchant les feuilles d'impression exclusivement sur leur verso et, par ailleurs,
f) pour un traitement au corona sur toute la surface du recto et du verso des feuilles d'impression, au niveau des deux systèmes de convoyage (17, 18) du plateau convoyeur (16), est positionné respectivement un dispositif de traitement au corona (29, 30), à savoir au niveau du premier système de convoyage (17) au dessus et au niveau du second système de convoyage (18) en dessous du plateau convoyeur (16).

2. Machine d'impression de feuilles selon la revendication 1, **caractérisée en ce que** les systèmes de convoyage (17, 18) du plateau convoyeur sont décalés transversalement par rapport au sens de convoyage des feuilles d'impression et sont constitués par des bandes à succion (19, 20) qui touchent les feuilles d'impression exclusivement sur leur recto.

3. Machine d'impression de feuilles selon la revendication 1 ou 2, **caractérisée en ce que**, pour le traitement au corona sur toute la surface des feuilles d'impression, au niveau du plateau convoyeur (16), un dispositif de traitement au corona (21) est disposé exclusivement au dessus du plateau convoyeur (16).

4. Machine d'impression de feuilles selon une ou plusieurs des revendications 1 à 3, **caractérisée en ce que**, pour le traitement au corona sur toute la surface des feuilles d'impression, au niveau du plateau convoyeur (16), deux dispositifs de traitement au corona (22, 23) sont positionnés exclusivement en dessous du plateau convoyeur (16), un dispositif de traitement au corona de ce type (22, 23) étant disposé respectivement en association avec les systèmes de convoyage (17, 18) disposés l'un derrière l'autre, vu dans le sens de convoyage des feuilles d'impression.
